# EUROPÄISCHE PATENTSCHRIFT

(11) **EP 0 659 950 B1**
(45) Veröffentlichungstag und Bekanntmachung des Hinweises auf die Patenterteilung: **27.12.1996**
(21) Anmeldenummer: 94120472.9
(22) Anmeldetag: 22.12.1994
(51) Int. Cl.: E04B 1/26

(54) **Gebäude mit Holzkonstruktion**
Building with wooden construction
Bâtiment avec construction en bois

(30) Priorität: 27.12.1993 DE 4344667
(43) Veröffentlichungstag der Anmeldung: 28.06.1995
(73) Patentinhaber: Pohlmann, Ralf, 29496 Waddeweitz/Kröte (DE)
(72) Erfinder: Pohlmann, Ralf, D-29496 Waddeweitz/Kröte (DE); Frerichs, Gerd, D-30559 Hannover (DE)
(74) Vertreter: Klickow, Hans-Henning

(56) Entgegenhaltungen:
- CA-A- 1 063 310
- DE-A- 2 652 783
- FR-A- 445 466
- FR-A- 2 230 823

## Beschreibung

Die Erfindung betrifft ein Gebäude mit Holzkonstruktion, die aus Wandständern, Außenplatten, Innenplatten, Deckenbalken und Deckenplatten ausgebildet ist.

Gebäude, deren tragende Elemente als Holzkonstruktion ausgebildet sind, finden aus Gründen der Verwendung ökologischer Baustoffe, der einfachen Realisierung hoher Wärmedämmungen sowie aufgrund einer schnellen und flexiblen Montage eine ständig zunehmende Verbreiterung. Ein solches Gebäude ist etwa aus CA-A-1 063 310 vorbekannt. Die dort gezeigte Konstruktion unterscheidet sich aber von vorliegender Erfindung grundlegend, vor allem in der Anordnung der Metallhalter für die Deckenbalken und in der Anordnung der Quertraversen in bezug auf die Deckenbalken. Die bislang bekannten Konstruktionen können jedoch noch nicht alle Anforderungen erfüllen, die insbesondere an eine gute Wärmedämmung und Luftdichtung im

Bereich eines Überganges von Deckenkonstruktionen zu Außenwandkonstruktionen gestellt werden. Darüber hinaus bestehen Probleme bei einer Aufnahme von Querkräften, die beispielsweise aus starken Seitenwindbelastungen resultieren.

Aufgabe der vorliegenden Erfindung es daher, ein Gebäude der einleitend genannten Art derart zu konstruieren, daß eine weitere Verbesserung der wärmedämmenden Eigenschaften unter Berücksichtigung der Stabilität ermöglicht wird.

Diese Aufgabe wird erfindungsgemäß durch die Merkmale in Anspruch 1 gelöst.

Durch die durchgehende Anordnung der Innenplatten wird eine günstige Konstruktion sowohl bezüglich der Wärmedämmung als auch bezüglich der Luftdichte erreicht. Unter zweigeschossig im obigen Sinne werden alle Gebäudekonstruktionen bezeichnet, die mindestens zwei durch eine Deckenkonstruktion voneinander getrennte Ebenen aufweisen. Es fallen somit beispielsweise auch 1 1/2-geschossige Konstruktionen unter diese Bezeichnung. Die Quertraverse sorgt für eine ausreichend sichere Aufnahme von Horizontalkräften und verhindert Relativbewegungen der Deckenbalken und der Wandkonstruktionen in horizontaler Richtung. Durch den geschlossenen Rahmen aus den Quertraversen wird darüber hinaus eine zusätzliche Versteifung durch die Verschalung hervorgerufen.

Eine zweckmäßige Materialauswahl erfolgt dadurch, daß die Quertraverse aus Holz ausgebildet ist.

Ein guter Kompromiß zwischen einer ausreichenden Stabilität sowie einer sparsamen Verwendung von tragenden Holzteilen wird dadurch bereitgestellt, daß die Wandständer in einem horizontalen Abstand von etwa 81,5 cm - 83,5 cm angeordnet sind.

Zur zusätzlichen Versteifung und Abdeckung wird vorgeschlagen, daß in lotrechter Richtung oberhalb der Deckenbalken sich in horizontaler Richtung erstreckende Deckenplatten angeordnet sind.

Eine weitere Verbesserung der Stabilität sowie eine Verbesserung der Montageabläufe kann dadurch hervorgerufen werden, daß die Quertraversen oberhalb der Deckenplatten angeordnet sind.

Zur Bereitstellung eines günstigen bau physikalischen Wandaufbaus wird vorgeschlagen, daß die Innenplatten aus einem harten Holzmaterial ausgebildet sind.

Eine weitere Ausführungsform besteht darin, daß die Außenplatten aus einem weichen Holzmaterial ausgebildet sind.

Eine hohe Stabilität der Konstruktion kann dadurch unterstützt werden, daß die Metallhalter aus Stahl oder Aluminiumlegierungen ausgebildet sind.

Eine zweckmäßige Dimensionierung besteht darin, daß die Quertraversen einen Querschnitt von etwa 6 cm x 6 cm aufweisen.

Für die im wesentlichen vertikal angeordneten Bauelemente ist vorgesehen, daß die Wandständer einen Querschnitt im Bereich von 6 cm x 14 cm bis 6 cm x 18 cm aufweisen.

Für die horizontalen tragenden Teile wird vorgeschlagen, daß die Deckenbalken einen Querschnitt im Bereich von 6 cm x 24 cm bis 10 cm x 26 cm aufweisen.

Eine Aussteifung und Bekleidung im Bereich des Daches erfolgt dadurch, daß ein aus Dachsparren ausgebildetes Dach vorgesehen ist, das im Bereich seiner dem Gebäudeinnenraum zugewandten Ausdehnung mit Platten beplankt.

Die Stabilität des Gebäudes kann weiter dadurch erhöht werden, daß in einem Eckbereich, der von den Innenplatten der Wand einerseits und den Innenplatten des Daches andererseits begrenzt ist, eine Dachquertraverse angeordnet ist, die sowohl mit den Wandplatten als auch mit den Dachplatten verschraubt ist.

Insbesondere ist daran gedacht, daß die Dachquertraversen dreidimensional einen geschlossenen Rahmen ausbilden.

Eine Bereitstellung eines ausreichenden Montageraumes für Leitungen und Rohre kann dadurch erfolgen, daß im wesentlichen parallel zur Innenplatte eine Innenverschalung angeordnet ist und daß der Abstand der Innenplatte zur Innenverschalung einer Materialstärke der Quertraverse entspricht.

Eine zusätzliche Verbesserung der dämmenden Eigenschaften kann dadurch hervorgerufen werden, daß Eckbereiche von gegeneinandergrenzenden Wandungen im wesentlichen frei von Wandständern ausgebildet sind.

In der Zeichnung sind Ausführungsbeispiele der Erfindung schematisch dargestellt. Es zeigen:
- Fig. 1: eine geschnittene teilweise Darstellung im Bereich des Anschlusses eines Deckenbalkens an eine Seitenwandkonstruktion,
- Fig. 2: eine vergrößerte teilweise Darstellung im Bereich einer Quertraverse mit zusätzlich angeordneter Innenverschalung,
- Fig. 3: eine Draufsicht auf eine rahmenartig angeordnete Konstruktion von Quertraversen
und
- Fig. 4: eine vereinfachte Darstellung eines Übergangsbereiches zwischen der Seitenwandkonstruktion und einem Dachbereich.

Die Holzkonstruktion des Gebäudes besteht aus Wandständern (1), die im Bereich eines Gebäudeinnenraumes (2) mit Innenplatten (3) und im Bereich einer Gebäudeumgebung (4) mit Außenplatten (5) versehen sind. Die Wandständer (1) sind im wesentlichen in vertikaler Richtung angeordnet und weisen Abstände zueinander auf. Im Bereich der Abstände kann Isolationsmaterial angeordnet sein. Insbesondere hat sich für einen Abstand der Wandständer (1) zueinander ein Abstand von 81,5 cm bewährt. Hierdurch erfolgt eine Anpassung an übliche Fertigungsmaße der Innenplatten (3), so daß ein verlustarmer Zuschnitt gewährleistet werden kann.

Aus der Darstellung in Fig. 1 ist ersichtlich, daß im Bereich des Gebäudeinnenraumes (2) zur vertikalen Aufteilung Deckenbalken (6) vorgesehen sind, die sich im wesentlichen in horizontaler Richtung erstrecken. Die Deckenbalken (6) sind mit Enden (7) gegen die Innenplatten (3) geführt und durchdringen weder die Innenplatten (3) noch die Wandständer (1). Zur Gewährleistung einer ausreichenden Fixierung der Deckenbalken (6) sind Metallhalter (8) vorgesehen, die sich mit einer Anlageplatte (9) parallel und entlang der Innenplatte (3) erstrecken. Senkrecht zur Anlageplatte (9) ist eine Tragplatte (10) angeordnet, die sich in das Ende (7) des Deckenbalkens (6) hinein erstreckt. Eine Verbindung mit dem Deckenbalken (6) erfolgt durch stabartige Verbindungselemente (11). Zur vertikalen Fixierung im Bereich der Wandständer (1) sind Verbindungsmittel (12) vorgesehen, die die Innenplatte (3) durchdringen. Die Verbindungsmittel (12) können beispielsweise als Vernagelung ausgebildet sein.

In lotrechter Richtung oberhalb der Deckenbalken (6) ist eine Deckenplatte (13) angeordnet, die auch als Deckenscheibe bezeichnet wird. Im Bereich einer von der Deckenplatte (13) und von der Innenplatte (3) aufgespannten Ecke (14) ist eine Quertraverse (15) angeordnet. Die Quertraverse (15) ist vorzugsweise als ein rechteckförmiges Holzprofil ausgebildet. Zur Gewährleistung einer ausreichenden Fixierung ist die Quertraverse (15) sowohl mit der Deckenplatte (13) als auch mit der Innenplatte (3) verschraubt.

Außerdem ist die Quertraverse (15) durch die Innenplatte (3) hindurch mit den Wandständern (1) verschraubt.

Gemäß der Ausführungsform in Fig. 2 ist eine zusätzliche Innenverschalung (16) vorgesehen, die sich mit einem Abstand zur Innenplatte (3) entlang einer der Innenplatte (3) abgewandten Seite der Quertraverse (15) erstreckt. Zwischen der Innenverschalung (16) und der Innenplatte (3) erstreckt sich hierdurch ein Hohlraum (17), der entweder mit zusätzlichem Isolationsmaterial gefüllt werden kann, oder als Montageraum für Kabel, Leitungen oder Rohre dienen kann. Die Innenverschalung (16) bekleidet die Quertraverse (15) relativ zum Gebäudeinnenraum (2), so daß innenseitig eine geschlossene und glatte Fläche entsteht.

Aus Fig. 3 ist ersichtlich, daß von den Quertraversen (15) ein geschlossener Rahmen aufgespannt ist. Hierdurch wird die Stabilität der Holzkonstruktion wesentlich erhöht. Durch die entsprechende Verschraubung aller Quertraversen (15) kann trotz einer im wesentlichen zur Aufnahme von vertikalen Kräften ausgelegten Fixierung der Deckenbalken (6) mit Hilfe der Metallhalter (8) eine ausreichende Stabilität bei einem Auftreten von Horizontalkräften gewährleistet werden.

In Fig. 4 ist eine mögliche Dachkonstruktion veranschaulicht. Von den Wandständern (1) werden Dachsparren (18) getragen, die im Bereich ihrer dem Gebäudeinnenraum (2) zugewandten Ausdehnung von Dachplatten (19) verkleidet sind. Im Bereich eines von den Innenplatten (3) einerseits und den Dachplatten (19) andererseits begrenzten Winkels ist eine Dachquertraverse (20) angeordnet. Die Dachquertraverse (20) weist quer zur Innenplatte (3) etwa die gleiche Ausdehnung wie die Quertraversen (15) auf. In vertikaler Richtung ist die Dachquertraverse (20) im Bereich ihrer der Dachplatte (19) zugewandten Ausdehnung mit einer Anschrägung versehen, die dem von den Innenplatten (3) und den Dachplatten (19) eingeschlossenen Winkel entspricht.

Als Deckenplatten (13) können beispielsweise Nadelsperrholzplatten verwendet werden. Die Außenplatten (5) können aus bitumierten und rundumgenuteten Holzweichfaserplatten ausgebildet sein. Derartige Platten sind wind- und wasserabweisend sowie offen für Diffusionsvorgänge.

Eine zusätzliche thermische Entkopplung kann dadurch erfolgen, daß Konstruktionshölzer zur Halterung der Innenverschalung (16) außerhalb des Konstruktionsrasters der Wandständer (1) montiert werden.

Ein detaillierter Aufbau einer mit dem Holzbausystem realisierten Außenwand kann beispielsweise derart gegeben sein, daß zwischen den Wandständern (1) ein Dämmungsmaterial angeordnet ist, das beispielsweise aus Zellulosefaserdämmstoff besteht. Der Dämmstoff kann in die vorgesehenen Hohlräume eingeblasen werden. Als Dicke der Dämmstoffschicht sind etwa 14 cm zweckmäßig. Die Stärke der Außenplatte (5) kann etwa 18 mm betragen. Insbesondere ist an eine Verwendung von Kantenprofilierungen mit Nuten und Federn gedacht. Außenseitig kann im Bereich der Außenplatte (5) eine Lattung mit entsprechender Konterlattung vorgesehen sein, auf denen eine hinterlüftete Fassade montiert ist. Die Vorhangfassade kann beispielsweise als Boden-Deckel-Schalung ausgebildet sein.

Als Dicke für die Innenplatte (13) kann eine Materialstärke von etwa 16 mm vorgesehen sein. Zusätzlich zur Innenverschalung (16), die beispielsweise als Holzwerkstoffplatte mit einer Dicke von 11 mm ausgebildet sein kann, kann im Bereich der innenseitigen Begrenzung eine zusätzliche Gipskartonplatte mit einer Standarddicke von 10 mm angeordnet werden. Stoßstellen aneinandergrenzender Platten, insbesondere aneinandergrenzender Innenplatten (13), können mit einer armierten Konvektionsschutzpappe luftdicht verklebt sein.

Eine ähnliche Konstruktion kann auch im Dachbereich vorgesehen sein. Zwischen den Dachsparren (18) kann ebenfalls ein Isolationsmaterial vorgesehen werden, das aus Zellulosefaserdämmstoff ausgebildet ist. Es kann jedoch auf die zusätzliche Innenverschalung (16) verzichtet werden. Dafür ist allerdings die Dämmstoffschicht dicker. Eine Dickenbemaßung von 240 mm hat sich als zweckmäßig erwiesen.

Eckenbereiche der Wandkonstruktionen sind derart realisiert, daß unmittelbar im Eckenbereich kein Wandständer (1) angeordnet ist, sondern daß die Wandständer (1) lediglich dicht benachbart zu den Eckenbereichen angeordnet werden und die Ecken durch überstehende Innenplatten (3) und Außenplatten (5) begrenzt werden. Hierdurch kann auch im Eckenbereich eine sehr hohe Wärmedämmung gewährleistet werden. Eine Verbindung der überstehenden Außenplatten (5) kann durch eine zusätzliche gering dimensionierte Konstruktionslatte im außenseitigen Eckbereich realisiert werden.

Generell ist bei allen Überleitungsbereichen der Holzkonstruktion daran gedacht, speziell diese Überleitungsbereiche mit Isolationsmaterial aufzufüllen und weniger gut isolierende Bauelemente versetzt zu diesen Bereichen anzuordnen. Trotz gleicher Stabilität können hierdurch negative Einflüsse auf die Wärmedämmung vermieden werden.

Insgesamt wird somit der Anteil von tragenden und relativ gut leitenden Holzelementen auf das statisch erforderliche Maß reduziert. Statisch wirksam wird die zusätzliche Versteifung durch die Quertraversen (15). Durch die Verringerung des Anteiles tragender Holzelemente wird jedoch nicht nur die Wärmedämmung verbessert, es kann auch eine erhebliche Kostenreduzierung erzielt werden.

## Patentansprüche

1. Gebäude mit Holzkonstruktion, die aus Wandständern, Außenplatten, Innenplatten, Deckenbalken und Deckenplatten ausgebildet ist, wobei die Innenplatten (3) eine über mindestens zwei Geschosse durchgehende Verschalung ausbilden, wobei die Deckenbalken (6) seitlich durchdringungsfrei gegen die Innenplatten (3) grenzen und von Metallhaltern (8) vertikal fixiert sind, die die Innenplatten (3) mit Verbindungsmitteln durchdringen und von mindestens einem Wandständer (1) getragen sind, wobei im Bereich einer von den Innenplatten (3) einerseits und dem Deckenbalken (6) andererseits ausgebildeten Ecke eine im wesentlichen horizontal angeordnete Quertraverse (15) angeordnet ist und wobei eine Mehrzahl aufeinanderfolgend angeordneter und sowohl die Deckenplatten (13) durchdringend mit den Deckenbalken (6) als auch die Innenplatten (3) durchdringend mit den Wandständern (1) verschraubter Quertraversen (15) einen geschlossenen Rahmen ausbilden.

2. Gebäude nach Anspruch 1, dadurch gekennzeichnet, daß die Quertraverse (15) aus Holz ausgebildet ist.

3. Gebäude nach Anspruch 1 oder 2, dadurch gekennzeichnet, daß die Wandständer (1) in einem horizontalen Abstand von etwa 81,5 cm - 83,5 cm angeordnet sind.

4. Gebäude nach einem der Ansprüche 1 bis 3, dadurch gekennzeichnet, daß in lotrechter Richtung oberhalb der Deckenbalken (6) sich in horizontaler Richtung erstreckende Deckenplatten (13) angeordnet sind.

5. Gebäude nach einem der Ansprüche 1 bis 4, dadurch gekennzeichnet, daß die Quertraversen (15) oberhalb der Deckenplatten (13) angeordnet sind.

6. Gebäude nach einem der Ansprüche 1 bis 5, dadurch gekennzeichnet, daß die Innenplatten (3) aus einem harten Holzmaterial ausgebildet sind.

7. Gebäude nach einem der Ansprüche 1 bis 6, dadurch gekennzeichnet, daß die Außenplatten (5) aus einem weichen Holzmaterial ausgebildet sind.

8. Gebäude nach einem der Ansprüche 1 bis 7, dadurch gekennzeichnet, daß die Metallhalter (8) aus Stahl ausgebildet sind.

9. Gebäude nach einem der Ansprüche 1 bis 8, dadurch gekennzeichnet, daß die Quertraversen (15) einen Querschnitt von etwa 6 cm x 6 cm aufweisen.

10. Gebäude nach einem der Ansprüche 1 bis 9, dadurch gekennzeichnet, daß die Wandständer (1) einen Querschnitt im Bereich von 6 cm x 14 cm bis 6 cm x 18 cm aufweisen.

11. Gebäude nach einem der Ansprüche 1 bis 10, dadurch gekennzeichnet, daß die Deckenbalken (6) einen Querschnitt im Bereich von 6 cm x 24 cm bis 10 cm x 26 cm aufweisen.

12. Gebäude nach einem der Ansprüche 1 bis 11, dadurch gekennzeichnet, daß ein aus Dachsparren (18) ausgebildetes Dach vorgesehen ist, das im Bereich seiner dem Gebäudeinnenraum (2) zugewandten Ausdehnung mit Dachplatten (13) verkleidet ist.

13. Gebäude nach einem der Ansprüche 1 bis 12, dadurch gekennzeichnet, daß in einem Eckbereich, der von den Innenplatten (3) einerseits und den Dachplatten (19) andererseits begrenzt ist, eine Dachquertraverse (20) angeordnet ist, die sowohl mit den Wandständern (1) als auch mit den Dachsparren (18) verschraubt ist.

14. Gebäude nach einem der Ansprüche 1 bis 13, dadurch gekennzeichnet, daß die Dachquertraversen (20) in horizontaler Richtung einen geschlossenen Rahmen ausbilden.

15. Gebäude nach einem der Ansprüche 1 bis 14, dadurch gekennzeichnet, daß im wesentlichen parallel zur Innenplatte (13) eine Innenverschalung (16) angeordnet ist und daß ein Abstand der Innenplatte (3) zur Innenverschalung (16) einer Materialstärke der Quertraverse (15) entspricht.

16. Gebäude nach einem der Ansprüche 1 bis 15, dadurch gekennzeichnet, daß Eckbereiche von gegeneinandergrenzenden Wandungen im wesentlichen frei von Wandständern (1) ausgebildet sind.

## Claims

1. Building having a wooden construction formed by wall posts, external panels, internal panels, ceiling joists and ceiling panels, wherein the internal panels (3) form a continuous casing over at least two storeys, wherein the ceiling joists (6) laterally adjoin the internal panels (3) in a penetration-free manner and are fixed vertically by metal supports (8), which penetrate the internal panels (3) with connecting means and are carried by at least one wall post (1), wherein a substantially horizontally disposed cross arm (15) is disposed in the region of a corner formed on the one hand by the internal panels (3) and on the other hand by the ceiling joist (6), and wherein a plurality of successively disposed cross arms (15), which are screwed both through the ceiling panels (13) to the ceiling joists (6) and through the internal panels (3) to the wall posts (1), form a closed frame.

2. Building according to claim 1, characterized in that the cross arm (15) is made of wood.

3. Building according to claim 1 or 2, characterized in that the wall posts (1) are disposed at a horizontal distance of around 81.5 cm - 83.5 cm.

4. Building according to one of claims 1 to 3, characterized in that ceiling panels (13) extending in a horizontal direction are disposed in a vertical direction above the ceiling joists (6).

5. Building according to one of claims 1 to 4, characterized in that the cross arms (15) are disposed above the ceiling panels (13).

6. Building according to one of claims 1 to 5, characterized in that the internal panels (3) are made of a hard wooden material.

7. Building according to one of claims 1 to 6, characterized in that the external panels (5) are made of a soft wooden material.

8. Building according to one of claims 1 to 7, characterized in that the metal supports (8) are made of steel.

9. Building according to one of claims 1 to 8, characterized in that the cross arms (16) have a cross section of around 6 cm x 6 cm.

10. Building according to one of claims 1 to 9, characterized in that the wall posts (1) have a cross section in the region of 6 cm x 14 cm to 6 cm x 18 cm.

11. Building according to one of claims 1 to 10, characterized in that the ceiling joists (6) have a cross section in the region of 6 cm x 24 cm to 10 cm x 26 cm.

12. Building according to one of claims 1 to 11, characterized in that a roof formed by rafters (18) is provided, which in the region of its extension directed towards the building interior (2) is lined with ceiling panels (13).

13. Building according to one of claims 1 to 12, characterized in that disposed in a corner region, which is delimited on the one hand by the internal panels (3) and on the other hand by the ceiling panels (19), is a roof cross arm (20) which is screwed both to the wall posts (1) and to the rafters (18).

14. Building according to one of claims 1 to 13, characterized in that the roof cross arms (20) in a horizontal direction form a closed frame.

15. Building according to one of claims 1 to 14, characterized in that an internal casing (16) is disposed substantially parallel to the internal panel (13) and that a distance of the internal panel (3) from the internal casing (16) corresponds to a material thickness of the cross arm (15).

16. Building according to one of claims 1 to 15, characterized in that corner regions of adjoining walls are constructed substantially free of wall posts (1).

## Revendications

1. Bâtiment ayant une construction en bois, qui est formée de montants de paroi, de panneaux intérieurs, de solives et de panneaux de couverture, les panneaux (3) intérieurs formant un revêtement en planches continu sur au moins deux étages, les solives (6) étant adjacentes latéralement aux panneaux intérieurs (3) sans y pénétrer et étant immobilisées verticalement par des fixations (8) métalliques, qui pénètrent dans les panneaux (3) intérieurs par des moyens de liaison et qui sont portées par au moins un montant (1) de paroi, une traverse (15) montée sensiblement horizontalement étant prévue dans la région d'un coin formé par les panneaux intérieurs (3) d'une part, et par la solive (6) d'autre part, et une pluralité de traverses (15), se succédant et vissées aux solives (6) en pénétrant dans les panneaux (13) de couverture et vissées aux montants (1) de paroi en pénétrant dans les panneaux intérieurs (3), formant un cadre fermé.

2. Bâtiment suivant la revendication 1, caractérisé en ce que la traverse (15) est en bois.

3. Bâtiment suivant la revendication 1 ou 2, caractérisé en ce que les montants (1) de paroi sont montés avec un écart horizontal d'à peu près 81,5 cm à 83,5 cm.

4. Bâtiment suivant l'une des revendications 1 à 3, caractérisé en ce que des panneaux (13) de couverture s'étendant horizontalement sont montés au-dessus des solives (6) dans la direction verticale.

5. Bâtiment suivant l'une des revendications 1 à 4, caractérisé en ce que les traverses (15) sont montées au-dessus des panneaux (13) de couverture.

6. Bâtiment suivant l'une des revendications 1 à 5, caractérisé en ce que les panneaux (3) intérieurs sont en un matériau de bois dur.

7. Bâtiment suivant l'une des revendications 1 à 6, caractérisé en ce que les panneaux (5) extérieurs sont en un matériau de bois tendre.

8. Bâtiment suivant l'une des revendications 1 à 7, caractérisé en ce que les fixations métalliques (8) sont en acier.

9. Bâtiment suivant l'une des revendications 1 à 8, caractérisé en ce que les traverses (15) ont une section transversale d'à peu près 6 cm x 6 cm.

10. Bâtiment suivant l'une des revendications 1 à 9, caractérisé en ce que les montants (1) de paroi ont une section transversale comprise entre 6 cm x 14 cm et 6 cm x 18 cm.

11. Bâtiment suivant l'une des revendications 1 à 10, caractérisé en ce que les solives (6) ont une section transversale comprise entre 6 cm x 24 cm et 10 cm x 26 cm.

12. Bâtiment suivant l'une des revendications 1 à 11, caractérisé en ce qu'il est prévu un toit, qui est formé de chevrons (18) et qui est revêtu de panneaux (13) de toit dans la zone de son étendue tournée vers l'intérieur (2) du bâtiment.

13. Bâtiment suivant l'une des revendications 1 à 12, caractérisé en ce qu'il est monté dans une zone de coin délimitée par les panneaux intérieurs (3) d'une part et par les panneaux (19) de toit d'autre part, une traverse (20) de toit, qui est vissée à la fois aux montants (1) de paroi et aux chevrons (18) du toit.

14. Bâtiment suivant l'une des revendications 1 à 13, caractérisé en ce que les traverses (20) de toit forment un cadre fermé horizontal.

15. Bâtiment suivant l'une des revendications 1 à 14, caractérisé en ce qu'il est prévu un revêtement (16) intérieur en planches sensiblement parallèlement au panneau intérieur (13) et la distance entre le panneau intérieur (3) et le revêtement (16) intérieur en planches correspond à une épaisseur de matériau de la traverse (15).

16. Bâtiment suivant l'une des revendications 1 à 15, caractérisé en ce que des régions de coin de parois adjacentes sont sensiblement exemptes de montants (1) de paroi.
